# EUROPÄISCHE PATENTSCHRIFT

(11) **EP 0 438 046 B1**
(45) Veröffentlichungstag und Bekanntmachung des Hinweises auf die Patenterteilung: **27.10.1993**
(21) Anmeldenummer: 90890341.2
(22) Anmeldetag: 19.12.1990
(51) Int. Cl.: E06B 3/96

(54) **Eckverbinder für Zargen u.dergl.**
Corner joining piece for fixed frames
Pièce d'assemblage d'angle pour dormants

(30) Priorität: 21.12.1989 AT 2914/89
(43) Veröffentlichungstag der Anmeldung: 24.07.1991
(73) Patentinhaber: NOVOFERM-STAHLBAUWERK ING. WALTER NEUMAYER KG., 2230 Gänserndorf (AT)
(72) Erfinder: Pock, Herbert, A-1220 Wien (AT)
(74) Vertreter: Barger, Werner, Dipl.-Ing.

(56) Entgegenhaltungen:
- DE-A- 2 028 406
- DE-A- 2 506 001
- DE-A- 2 509 278
- DE-A- 2 525 501
- DE-B- 1 784 549
- FR-A- 663 735
- LU-A- 64 582
- NL-A- 7 104 650
- US-A- 1 584 069

## Beschreibung

Die Erfindung betrifft einen Eckverbinder für Zargen, Tür- oder Fensterstöcke, die aus mehreren Profilteilen aufgebaut sind und die im Bereich der Stoßfuge an ihrer dem Mauerwerk zugewandten Seitenwand über die Stoßfuge stellenweise hinausragende Führungsflächen aufweisen, die mit entsprechenden Führungsflächen des anderen Profilteiles korrespondieren, wodurch die Lage der beiden Profilteile zueinander bestimmt wird, wobei an jedem Profilteil zumindest ein Vorsprung vorgesehen ist und wobei korrespondierende Vorsprünge durch Verdrehen einer Klemmscheibe zueinanderbewegt und in der durch die Führungen bzw. Profilteile bestimmten Endlage gehalten werden.

Ein derartiger Eckverbinder ist aus der weiter unten besprochenen DE-A-1 784 549 bekannt.

Ein zunehmendes Problem im Baugewerbe stellen die Transportkosten von zargen und Stöcken dar, da dabei hauptsächlich leerer Raum transportiert wird. Dazu kommt noch, daß diese Teile derzeit fabriksmäßig vorgefertigt werden und auf der Baustelle nach dem Einsetzen nicht mehr oder nur mit einem Finalanstrich od.dgl. behandelt werden. Es muß daher jede Zarge so verpackt sein, daß sie den rauhen Bedingungen beim Transport und auf der Baustelle unbeschadet übersteht. Auch diese Anforderungen lassen sich mit zerlegten Zargen leichter erfüllen, da dabei handlicheres Verpackungsmaterial verwendet werden kann und da die Hanhabung von länglichen Teilen wesentlich weniger Beschädigungen mit sich bringt, als die Handhabung flächiger Teile, die größer sind als übliche Türen.

Es ist derzeit zur Verbindung der Zargenlängsteile mit dem Sturzteil aus der Praxis bekannt gewesen, bei metallischen Zargen, bei denen diese Teile mit 45°-igen Gehrungsschnitt aneinanderstoßen, jeweils einen Eckverbinder zu befestigen, der entlang des Gärungsschnittes ein zick-zackförmiges Profil aufweist, dessen Spitzen über die Schnittkanten vorstehen und dessen Täler hinter der Kante zurückbleiben, wobei am anderen Teil der Zarge ein entsprechendes Zick-Zackprofil vorgesehen ist. Die Bauteile, die das Profil tragen, werden üblicherweise mittels Punktschweißung am entsprechenden zargenteil befestigt.

Auf der Baustelle werden die beiden Zargenteile rechtwinkelig zur Gehrungsschnittlinie aneinander geschoben, wobei durch die vorspringenden Profilteile eine Justierung des Zargenbleches in seiner Ebene erfolgt. Nach erfolgtem Zusammenschieben wird über zumindest zwei aus dem Eckverbinder aufgebogenen Laschen eine Art Keil geschoben, der mittels Reibung die Verbindung fixieren soll. Der Keil besteht wiederum aus einem Blechplättchen (Keilplatte) mit schlitzartigen Ausnehmungen, in die die aufgebogenen Laschen eingeführt werden, worauf mittels eines Hammer oder einer Zange das Auftreiben der Lasche erfolgt.

Diese Anordnung weist eine Reihe schwerwiegender Nachteile auf:

Durch die Notwendigkeit, die Zargenteile rechtwinkelig zum Gehrungsschnitt aneinander zu schieben, ist es nicht möglich, am Sturzteil der Zarge eine Führung vorzusehen, die die Innenseite des entsprechenden Zargenlangteiles federnd unterstützt und damit das liniengenaue Zusammentreffen im sichtbaren Bereich der Zarge ermöglicht.

Ein weiterer Nachteil besteht darin, daß die Laschen aus kosten- und fertigungstechnischen Gründen durch Ausstanzen und Aufbiegen hergestellt werden müssen, was keine große Genauigkeit zuläßt. Aus diesem Grund kommt es beim Zusammenbau auf der Baustelle immer wieder zu Problemen, wenn nämlich das Aufbringen der Keilplatte durch zu großen Abstand der Laschen unmöglich wird oder wennn beim Aufbringen der Keilplatte durch zu geringen Laschenabstand keine Klemmwirkung erreicht wird.

Schließlich ist die Art der Aufbringung der Keilplatte für die Zarge selbst schädlich, da sowohl das Arbeiten mit einem entsprechend schweren Hammer als auch die Verwendung einer Zange, bei der die zweite Backe zwangsweise auf der sichtbaren Zargenaußenseite anliegen muß, leicht zu Beschädigungen der Zarge führt.

Ein weiteres Problem liegt darin, daß die aufgebogenen Laschen eine Höhe besitzen, die sie über den Bördelrand der Zarge vorstehen läßt, was es unter Umständen notwendig macht, das Mauerwerk an dieser Stelle auszunehmen. Da auch die Keilplatte Fixierungsaufbiegungen aufweist, die sich in die Laschenseitenkanten verklemmen sollen, steht auch diese Platte zumindest teilweise über das Mauerprofil vor. Da die entsprechende Fläche relativ groß ist, besonders wenn mehr als zwei Laschen verwendet werden, kann dadurch eine Vorbearbeitung der Wand vor der Montage der Zarge notwendig werden.

Aus der DE-A-22 22 590 ist eine Verbesserung dieser Bauart bekannt, sie sieht vor, die Keilplatte in Richtung der Trennfuge aufzutreiben. Die Laschen sind durch pilzartige Vorsprünge ersetzt, an denen ein Maul der Keilplatte in einem Winkel von etwa 30° zur Trennfuge angreift. Die Klemmkraft hat somit eine Resultierende, die versucht, die Klemmplatte in Löse-Richtung zu verschieben. Um dies zu verhindern, wird in eine Ausnehmung am maulabgewandten Ende der Keilplatte die Stoßstelle der von den Profilen gebildeten Ecke eingesetzt. Damit wird aber diese Ecke auseinandergedrückt (wenn die Vorsprünge etwas zu weit voneinander entfernt sind) oder die Klemmkraft nicht erhalten (wenn die Vorsprünge nicht weit genug voneinander entfernt sind). Es sind engste Toleranzen einzuhalten, um dieses System funktionsfähig zu machen. Dabei sind die Probleme der Führung beim Zusammenbau und der Justierung noch nicht berücksichtigt.

Aus der DE-A-1 784 549, der der einleitende Teil des Anspruches 1 entspricht, ist eine Lösung bekannt, bei der eine spiralige Führungsausnehmung einer Klemmplatte über drei Vorsprünge gelegt und durch Verdrehen festgeklemmt wird. Dabei wird erreicht, daß keine Tendenz zum Lockern der Klemmung auftritt, doch ist durch die ungleiche Anordnung der Vorsprünge (Zwei auf einem Profilteil, einer am anderen) keine definierte Spannrichtung erzielbar. Die Bewegung der Profilteile zueinander erfolgt annähernd normal zur Stoßfuge, wobei durch die Art der Klemmung und eine ungeschickte Anordnung von schrägen Führungsflächen eine schiefe Montage unvermeidbar ist.

Die Erfindung hat es sich zum Ziel gesetzt, diese Nachteile zu vermeiden und einen Eckverbinder zu schaffen, bei dem zuverläßig eine dauerhafte Klemmung erreicht wird, ohne daß extreme Toleranzen eingehalten werden müssen. Darüberhinaus sollen nur einfach und billig herzustellende Bauteile verwendet werden.

Dazu wird erfindungsgemäß vorgeschlagen, daß, wie bei Eckverbindern mit verschieblichen Klemmplatten bekannt, jeweils ein Paar Vorsprünge gemeinsam geklemmt werden, dadurch daß die Vorsprünge auf der dem anderen Zargenteil abgewandten Seite hinterschnitten sind und dadurch, daß die Klemmscheibe eine ovale Ausnehmung aufweist, deren kürzester Durchmesser kleiner ist als der kürzeste Abstand der Hinterschneidungen der beiden Vorsprünge im montierten Zustand und deren größter Durchmesser größer ist als der größte Abstand der Vorsprünge im montierten Zustand.

Damit wird wesentlich mehr erreicht, als eine Kombination der Maßnahmen der beiden oben zitierten Druckschriften erwarten läßt: Die Klemmscheibe ist durch die Hinterschneidungen unverlierbar und durch die Reibungsverhältnisse lockerungssicher; sie wird nur auf Zug, kaum auf Biegung und nicht auf Druck beansprucht und braucht daher nicht massiv zu sein; sie liegt an keinem anderen Bauteil an. Die Vorsprünge sind günstig in der Mitte des Profiles anzuordnen; werden mehrere Paare vorgesehen, kann eine vorteilhafte Verteilung der Klemmkräfte über die Länge der Stoßfuge erreicht werden. Es wird eine durch die Mittelpunkte der beiden Vorsprünge gegebene Klemmrichtung erzielt, was für eine fugenlose Verbindung wesentlich ist.

In einer bevorzugten Ausgestaltung ist vorgesehen, daß die Vorsprünge in Schnittebenen parallel zur Ebene der Klemmscheibe zumindest angenähert die Form eines Kreisbogenabschnittes aufweisen. Dies erleichtert das Aufsetzen der Klemmscheibe, vergrößert die Auflagefläche und vermindert damit die Pressung.

In einer vorteilhaften Ausgestaltung besteht jeder Vorsprung aus einem kreisbogenförmigen Abschnitt der Eckplatte, der hochgebogen und dessen nunmehr oberster Teil über 90° verbogen wird, sodaß er die Hinterschneidung ausbildet. Diese Maßnahme ermöglicht eine besonders kostengünstige Herstellung der Verbindung und hat darüberhinaus den Vorteil, daß beim Verdrehen der Klemmplatte diese nach zu den Eckplatten hin verschoben wird, wodurch die beiden Eckplatten zwischen dem Zargenmaterial einerseits und der Klemmplatte andererseits eingeklemmt werden, was eine hervorragende Justierung und mechanische Versteifung der Zargenteile und ihrer Verbindung mit sich bringt.

Vorteilhafterweise weist die Klemmscheibe einen polygonalen Rand auf, der umgebördelt ist. Dadurch ist die Verwendung eines schlüsselartigen Werkzeuges zum Verdrehen der Klemmscheibe leicht möglich.

In einer bevorzugten Ausgestaltung ist vorgesehen, daß die Richtung, in der die Führungen die beiden zu verbindenden Profilteile zueinander bei Annäherung führen, mit der Richtung, die durch die Mitten der beiden Vorsprünge gegeben ist, einen Winkel aufweist. Dies macht es erstmals möglich, durch das Klemmen gemeinsam mit der Führung eine definierte Endlage zu erreichen, da Klemmrichtung und Führungsrichtung nicht zusammenfallen.

Besonders erleichtert wird das Zusammenfügen der Profilteile dadurch, daß die Führungen der beiden zu verbindenden Profilteile ein Verschiebung in der Längsrichtung eines der beiden Profilteiles erlauben.

Die Erfindung wird an Hand der beiliegenden Zeichnung näher erläutert, in der Fig. 1 zwei miteinander verwendbare Eckplatten zeigt, Fig. 2 zeigt die Eckplatten in der Zarge befestigt, mit aufgesetzter Klemmplatte und eingelegtem Schlüssel, die Fig. 3 zeigt eine Klemmplatte und Fig. 4 einen Schlüssel für das Fixieren der Klemmplatte.

Eine Eckplatte 1 weist Vorsprünge 2 und 3 auf, die mit Ausnehmungen 4, 5 der Gegenklemmplatte 6 zusammenwirken. Auch die Klemmplatte 6 weist Vorsprünge 7, 8 auf, die mit Ausnehmungen 9, 10 der ersten Eckplatte zusammenwirken. Die Bezeichnung Vorsprünge bzw. Ausnehmungen bezieht sich jeweils auf die strichpunktiert eingezeichnete Stoßlinie zwischen den beiden Zargenteilen, die im vorliegenden Fall mit einer 45° -Gehrung aneinanderstoßen.

Im Bereich dieser Stoßlinie weist die Eckplatte 1 einen Vorsprung 11 auf, der durch Umbiegen eines Teiles der Eckplatte 1 gebildet ist. Das obere Ende des Vorsprunges 11, in der Figur mit 12 bezeichnet, ist über 90° aufgebogen, sodaß es einen größeren Abstand zur Stoßfuge aufweist als der Teil des Vorsprunges 11, der nahe der Platte 1 ist. In der Figur sind die Vorsprünge und Ausnehmungen ebenso wie der pilzartig vorstehende Rand mit scharfen Kanten gezeichnet, doch muß berücksichtigt werden, daß diese Teile aus Blech ausgestanzt und sodann gebogen werden, was dazu führt, daß keine scharfen Kanten, sondern runde Formen entstehen. Der Vorsprung 11 weist somit Pilzform auf.

Die Eckplatte 6 weist analog zum Vorsprung 11 einen Vorsprung 13 auf, der ebenfalls mit einem überbogenen Rand 12 (Bördelung) versehen ist.

Die Eckplatten 1, 6 werden in der Fabrik mit passenden Vorrichtungen an der der Mauer zugewandten seitlichen Wand der Zargenteile befestigt, bevorzugt durch Punktschweißen. Zu diesem Zweck sind Schweißbuckel 22 vorgesehen.

In der Fig. 1 sind die Eckplatten 1, 6 verdoppelt, d.h. gespiegelt an einer Geraden 23 bzw. 24 dargestellt, was es ermöglicht, sie für linke und rechte Seiten der Zargen gleichermaßen verwenden zu können. Dabei ist bei den Eckplatten 1 der Vorsprung 3 entweder abbrechbar auszugestalten oder nur auf einem Teil der Eckplatten vorzusehen, da dieser Vorsprung sonst über die Zarge hinausragt, was eine Montageverhindert. Der fehlende Teil ist strichliert mit 3' eingezeichnet.

Die Fig. 2 zeigt den Montagezustand, wobei zu erkennen ist, daß der Zargenteil, der die Eckplatte 6 trägt, in der Fig. 2 von rechts nach links an den Zargenteil mit der Eckplatte 1 herangeschoben worden ist. Eine polygonale Klemmscheibe 14, die eine ovale Ausnehmung 15 aufweist und deren Rand 16 aufgebördelt ist (Fig. 3), ist über die beiden Vorsprünge 11, 13 gesteckt worden, wobei der größte Durchmesser der Ausnehmung 15 größer ist als der größte Abstand zwischen den Vorsprüngen 11, 13 im Bereich ihrer Bördelungen 12.

Durch Verdrehen der Klemmscheibe 14 mittels eines Schlüssels 17, im Sinne des Pfeiles F werden die Vorsprünge 11, 13 zueinander gezogen und die beiden Zargenteile werden so miteinander fest verbunden. Die zwischen den Vorsprüngen 11,013 und der Ausnehmung 15 der Klemmscheibe 14 wirksame Reibung hält die Klemmscheibe 14 in ihrer Fixierlage fest. Durch die Ausbildung der Vorsprünge 11, 13 wird dabei die Klemmscheibe 14 gegen die beiden Eckplatten 1, 6 gepreßt, was eine hervorragende Fixierung der Klemmscheibe und somit der Zargenteile in ihrer Ebene bewirkt.

Der Schlüssel 17 wird bevorzugt gekröpft ausgebildet, wobei Form und Größe seines Maules 18 der Vertiefung 19 der Klemmscheibe 14 entsprechen. Dies ist in Fig. 2 dargestellt und ermöglicht einerseits, die Klemmfläche groß zu gestalten und andererseits, auch bei Arbeiten über Kopf die Klemmscheibe 14 sicher zu führen.

Wie besonders aus Fig. 2 ersichtlich, liegt die Spannrichtung (die Verbindungslinie der beiden Vorsprünge 11, 13) in der sich die beiden Zargenteile 20, 21 beim Verdrehen der Klemmscheibe 14 zueinander bewegen (von rechts nach links in Fig. 2), annähernd senkrecht zur Trennlinie der beiden Zargenteile. Dies bewirkt, daß die beiden Zargenteile bei etwaigen Toleranzen und auftretendem Spiel zwischen den beiden Führungen in einer vorgegebenen Richtung gegeneinander gepreßt werden, wodurch eine leichtere und genauere Justierung möglich ist.

Die Erfindung kann vielfach variiert werden, so kann die Spannscheibe 14 aus einer einfachen Scheibe ohne gebördeltem Rand bestehen und sie kann eine andere Form aufweisen. Es kann in Abhängigkeit von der Größe der Zarge auch mehr als nur ein Paar Vorsprünge 11, 13 vorgesehen sein und es können die Vorsprünge 11, 13 eine andere Form aufweisen. Wesentlich ist, daß die Vorsprünge 11, 13 durch Verdrehen eine Klemmscheibe 14 aneinander gezogen werden und daß sie mit zunehmendem Abstand von der Eckplatte zunehmende Entfernung voneinander aufweisen.

In einer einfachsten Variante ist es auch möglich, die Vorsprünge direkt an den Zargenteilen anzubringen, dies kann insbesondere bei Kunststoffenstern von Vorteil sein, bei denen auch die entsprechenden Führungen einstückig ausgeführt sind. Die Beschreibung bezieht sich auf Zargen, doch können mit der erfindungsgemäßen Verbindungsvorrichtung selbstverständlich auch Türrahmen, Fensterrahmen u. ähnl. Gebilde zusammengebaut werden.

## Patentansprüche

1. Eckverbinder für Zargen, Tür- oder Fensterstöcke, die aus mehreren Profilteilen aufgebaut sind und die im Bereich der Stoßfuge an ihrer dem Mauerwerk zugewandten Seitenwand über die Stoßfuge stellenweise hinausragende Führungsflächen aufweisen, die mit entsprechenden Führungsflächen des anderen Profilteiles korrespondieren, wodurch die Lage der beiden Profilteile zueinander bestimmt wird, wobei an jedem Profilteil zumindest ein Vorsprung vorgesehen ist und wobei korrespondierende Vorsprünge durch Verdrehen einer Klemmscheibe zueinanderbewegt und in der durch die Führungen bzw. Profilteile bestimmten Endlage gehalten werden,
dadurch gekennzeichnet, daß, wie bei Eckverbindern mit verschieblichen Klemmplatten bekannt, jeweils ein Paar Vorsprünge (11, 13) gemeinsam geklemmt werden, weiters dadurch, daß die Vorsprünge auf der der Stoßfuge abgewandten Seite hinterschnitten sind und dadurch, daß die Klemmscheibe (14) eine ovale Ausnehmung (15) aufweist, deren kürzester Durchmesser kleiner ist als der kürzeste Abstand der Hinterschneidungen der beiden Vorsprünge (11, 13) im montierten Zustand und deren größter Durchmesser größer ist als der größte Abstand der Vorsprünge im montierten Zustand.

2. Eckverbinder nach Anspruch 1, dadurch gekennzeichnet, daß die Vorsprünge (11, 13) in Schnittebenen parallel zur Ebene der Klemmscheibe (14) zumindest angenähert die Form eines Kreisbogenabschnittes aufweisen.

3. Eckverbinder nach Anspruch 1 oder 2, dadurch gekennzeichnet, daß die Vorsprünge (11, 13) aus jeweils einem kreisbogenförmigen Abschnitt der Eckplatte (1, 6), der hochgebogen und dessen nunmehr oberster Teil über 90° verbogen wird, sodaß er die Hinterschneidung ausbildet, bestehen.

4. Eckverbinder nach einem der Ansprüche 1 bis 3, dadurch gekennzeichnet, daß die Klemmscheibe (14) einen polygonalen Rand aufweist, der umgebördelt ist (16).

5. Eckverbinder nach einem der Ansprüche 1 bis 4, dadurch gekennzeichnet, daß die Richtung, in der die Führungen die beiden zu verbindenden Profilteile (20, 21) zueinander bei Annäherung führen, mit der Richtung, die durch die Mitten der beiden Vorsprünge (11, 13) gegeben ist, einen Winkel aufweist.

6. Eckverbinder nach einem der Ansprüche 1 bis 5, dadurch gekennzeichnet, daß die Führungen der beiden zu verbindenden Profilteile (20, 21) ein Verschiebung in der Längsrichtung eines der beiden Profilteiles erlauben.

## Claims

1. Corner connector for cases, door or window frames which are constructed of several profile sections and which in the area of the butt joint on their side panel facing the masonry incorporate guide surfaces projecting in places past the butt joint, which surfaces correspond to corresponding guide surfaces of the other profile section whereby the position of the two profile sections in relation one another is determined, at least one projection being provided on each profile section and corresponding projections being moved in relation to one another by rotating a clamping disk, and being retained in the end position determined by the guides and/or profile sections,
characterized by the fact that, as is known in the case of corner connectors with movable clamping plates, a pair of projections (11, 13) are clamped jointly in each case, furthermore by the fact that the projections are undercut on the side facing away from the butt joint and by the fact the clamping disk (14) incorporates an oval recess (15) whose shortest diameter is smaller than the shortest distance between the undercuts of the two projections (11, 13) in the assembled state and whose maximum diameter is greater than the maximum distance between the projections in the assembled state.

2. Corner connector in accordance with Claim 1, characterized by the fact that the projections (11, 13) possess at least approximately the shape of a circular arc on cutting planes parallel to the plane of the clamping disk (14).

3. Corner connector in accordance with Claim 1 or 2, characterized by the fact that the projections (11, 13) each consist of an arc-shaped section of the corner plate (1, 6) which is bent up and whose now uppermost section is bent through 90°, so that it forms the undercut.

4. Corner connector in accordance with one of Claims 1 to 3, characterized by the fact that the clamping disk (14) possesses a polygonal edge which is beaded (16).

5. Corner connector in accordance with one of Claims 1 to 4, characterized by the fact that the direction in which the guides locate the two profile sections (20, 21) to be joined in relation to one another as they are brought together forms an angle with the direction followed by the centres of the two projections (11, 13).

6. Corner connector in accordance with one of Claims 1 to 5, characterized by the fact that the guides of the two profile sections to be joined (20, 21) permit displacement in the longitudinal direction of one of the two profile sections.

## Revendications

1. Elément d'assemblage d'angle pour huisseries, châssis fixes de portes ou de fenêtres qui sont composés de plusieurs tronçons de profilé et qui présentent, dans la région des joints, sur leur paroi latérale dirigée vers la maçonnerie, des surfaces de guidage débordant par endroits au-delà du joint, qui correspondent des surfaces de guidage correspondantes de l'autre tronçon de profilé, ce qui fixe la position mutuelle des deux tronçons de profilé, au moins une saillie étant prévue sur chaque tronçon de profilé et les saillies correspondantes étant rapprochées l'une de l'autre et maintenues dans la position finale déterminée par les guidages ou tronçons de profilé par la rotation d'une rondelle de blocage,
caractérisé en ce qu'ainsi qu'il est connu dans les pièces d'assemblage d'angle comprenant des plaques de blocage coulissantes, une paire de saillies (11, 13) sont bloquées ensemble, en ce que les saillies sont à contre-dépouille sur le côté qui est à l'opposé du joint et en ce que la rondelle de serrage (14) présente un évidement ovale (15) dont le diamètre minimum est plus petit que la distance minimale entre les contre-dépouilles des deux saillies (11, 13) à l'état monté et dont le diamètre maximum est plus grand que la distance maximale entre les saillies à l'état monté.

2. Elément d'assemblage d'angle selon la revendication 1, caractérisé en ce que les saillies (11, 13) présentent au moins approximativement la forme d'un segment d'arc de cercle dans des plans de coupe parallèles au plan de la rondelle de blocage (14).

3. Elément d'assemblage d'angle selon la revendication 1 ou 2, caractérisé en ce que les saillies (11, 13) sont constituées chacune par une partie en forme d'arc de cercle de la plaque d'angle (1, 6), qui est redressée et dont la partie qui est en position extrême supérieure après le redressement est repliée sur 90°, de sorte qu'elle forme une contre-dépouille.

4. Elément d'assemblage d'angle selon une des revendications 1 à 3, caractérisé en ce que la rondelle de blocage (14) présente un bord polygonal qui est rabattu (16).

5. Elément d'assemblage d'angle selon une des revendications 1 à 4, caractérisé en ce que la direction dans laquelle les guides guident l'un vers l'autre les deux tronçons de profilé (20, 21) à assembler lors du rapprochement, forme un angle avec la direction qui est définie par les milieux des deux saillies (11, 13).

6. Elément d'assemblage d'angle selon une des revendications 1 à 5, caractérisé en ce que les guides des deux tronçons de profilé (20, 21) à assembler permettent un déplacement dans la direction longitudinale de l'un des deux tronçons de profilé.
